# EUROPÄISCHE PATENTSCHRIFT

(11) **EP 0 035 696 B1**
(45) Veröffentlichungstag und Bekanntmachung des Hinweises auf die Patenterteilung: **24.08.1983**
(21) Anmeldenummer: 81101347.3
(22) Anmeldetag: 25.02.1981
(51) Int. Cl.: F04B 37/08

(54) **He-gekühlte Kaltfläche und damit versehene Kryopumpe**
Helium-cooled cold surface and cryopump provided with that surface
Surface froide refroidie par l'hélium et cryopompe munie de cette surface

(30) Priorität: 04.03.1980 DE 3008128
(43) Veröffentlichungstag der Anmeldung: 16.09.1981
(73) Patentinhaber: FORSCHUNGSZENTRUM JÜLICH GMBH, 52425 Jülich (DE)
(72) Erfinder: Hemmerich, Johann, Dr., D-5170 Jülich (DE)

## Beschreibung

Die Erfindung bezieht sich auf eine Kaltfläche, insbesondere für Kryopumpen, gebildet durch die gekühlte(n) Seite(n) einer zumindest teilweise mit flüssigem Helium gefüllten bzw. beaufschlagten (Doppel)-Wand sowie auf eine damit versehene Kryopumpe.

Beim Einsatz von Kryopumpsystemen herkömmlicher Bauart und großer Saugleistung ergeben sich in der Praxis folgende Probleme :
- Da Kryopumpen die gepumpten Gase nicht aus dem Rezipienten entfernen, sondern durch Kondensation oder Sorption an der Kaltfläche ausfrieren, entsteht beim Pumpen brennbarer Gase, beispielsweise Wasserstoff, die Gefahr der Bildung explosiver Gemische, wenn bei ausreichend hohem Gasinventar in der Pumpe der Vakuumbehälter belüftet wird. Dies kann beispielsweise auch ungewollt durch einen Betriebsunfall geschehen.
- Mit zunehmender Dicke der Kondensatschicht nimmt die Emissivität und damit der Kälteleistungsbedarf der Kaltfläche zu.
- Beim Pumpen des Wasserstoffisotops Tritium in zukünftigen Kernfusionsanlagen werden größere Mengen (0,1 bis 1 kg) an Kaltflächen gebunden und verursachen dort zusätzlich zur Explosionsgefahr die Gefahr einer Freisetzung größerer Mengen dieses gefährlichen Radionuklids.

Diese Probleme werden stark verringert bzw. vermieden, wenn die Kaltflächen der Kryopumpen relativ häufig abgetaut, d. h. von der Kondensatschicht befreit werden, wobei das freiwerdende Gas bei hohem Druck und hohem Durchsatz von einer Pumpe kleinen Saugvermögens (z. B. Turbomolekularpumpe) aus dem Rezipienten entfernt und in entsprechenden Aufbereitungsanlagen überführt wird. Dazu ist ein Erwärmen der Arbeitsfläche nach Entleerung des Flüssig-Heliums aus der Kaltfläche sowie allen übrigen Flüssig-Helium enthaltenden Leitungen und Vorratsbehältern, die mit dem Rezipienten vakuummäßig in Verbindung stehen, notwendig. Der damit verbundene zweimalige Transfer größerer Mengen Flüssig-Helium zwischen Pumpen und einem externen Reservoir ist zeitraubend und üblicherweise mit größeren Verlusten behaftet.

Der Erfindung liegt daher die Aufgabe zugrunde, die Wirtschaftlichkeit solcher He-gekühlten Kaltflächen wesentlich zu verbessern.

Die zur Lösung dieser Aufgabe erfindungsgemäß vorgesehene Kaltfläche der eingangs genannten Art ist im wesentlichen dadurch gekennzeichnet, daß die LHe-beaufschlagte (Doppel)-Wand als Doppelmantel für ein LHe-Reservoir ausgebildet ist, das vom Doppelmantel durch einen wärmeisolierten insbesondere evakuierten Zwischenraum getrennt und mit ihm über eine mit Ventil versehene LHe-Leitung verbunden ist, die vom annähernd tiefsten Punkt des Doppelmantels zum annähernd tiefsten Punkt des Reservoirs führt.

Bei dieser erfindungsgemäßen Kaltfläche hängen also der nach außen wirksame Doppelmantel und das von diesem umschlossene Flüssig-Helium-Reservoir nach Art der kommunizierenden Röhren über eine mit Ventil versehene Verbindungsleitung am Tiefpunkt oder unteren Ende zusammen, wodurch ein rascher Entzug von Flüssig-Helium aus der nach außen wirksamen Doppelwand in das Reservoir hinein allein durch eine entsprechende Druckregelung ohne Leitungsverluste möglich ist. Ebenso kann das erneute Befüllen verlustlos vorgenommen werden.

Besonders zweckmäßig für das Kaltfahren ist es, wenn eine zusätzliche mit Ventil versehene Verbindungsleitung vom oberen Ende des umschlossenen Flüssig-Helium-Reservoirs zum unteren Ende der Doppel-Wand hin vorgesehen ist, über die Helium-Kaltgas für die Vorkühlung der Doppelwand ausgenutzt werden kann, wodurch der Verbrauch an flüssigem Helium vermindert wird.

Vorzugsweise hat sowohl das umschlossene Reservoir als auch die Doppelwand je einen Gasauslaß, die insbesondere über ein System zur Erzeugung einer Druckdifferenz in Verbindung stehen.

Die mit Flüssig-Helium beaufschlagte Wand, die als gut wärmeisolierter bzw. Vakuumdoppelmantel für das umschlossene LHe-Reservoir ausgebildet ist, kann über ihre gesamte Oberfläche hinweg lückenlos als Flüssig-Helium aufnehmende Doppelwand ausgebildet sein oder aber durch ein System von flächenhaft miteinander verbundenen LHe-gefüllten oder -aufnehmenden Röhrchen gebildet werden oder auch nur an dem Gesamtkonzept angepaßten Stellen, wie z. B. einer zylindrischen Mantelfläche, als Behältnis ausgebildet sein.

Der Zwischenraum zwischen der nach außen wirksamen LHe-beaufschlagten Wand und dem von dieser umschlossenen LHe-Reservoir kann vorzugsweise ein Kryosorptionsmittel speziell als Oberflächenbelag des umschlossenen Reservoirs aufweisen, wodurch der Unterdruck im Zwischenraum in erwünschter Weise vermindert werden kann.

Nachfolgend wird die Erfindung anhand eines Ausführungsbeispieles unter Bezugnahme auf die angefügte Zeichnung erläutert.

Die angefügte Figur zeigt ein Schema für eine erfindungsgemäße Kaltfläche mit über die gesamte Oberfläche zusammenhängend ausgebildeten LHe-Behältnis.

Wie aus der Zeichnung hervorgeht, bildet die nach außen wirksame (Doppel)-Wand 1 einen Doppelmantel für ein von diesem umschlossenes LHe-Reservoir 2, das vom Doppelmantel durch einen gut wärmeisolierten insbesondere evakuierten Zwichenraum 3 getrennt ist. Zur Verminderung des Drucks im Zwischenraum 3 kann vorzugsweise ein Kryosorptionsmittel 4 als Außenhaut an der Oberfläche des Reservoirs 2 vorgesehen sein. Ein Mehrlagen-Wärmestrahlungsschild 13 aus hochreflektierenden Folien umgibt optisch dicht das gesamte Reservoir 2 zur Verminderung der LHe-Verluste des Reservoirs infolge von Wärmestrahlung bei warmer Kaltfläche, d. h. zum Beispiel im Fall des Belüftens des Vakuumsystems (wobei sich LN2-Baffie12 und Kaltwand 1 auf Umgebungstemperatur aufwärmen). Diese Art der Wärmestrahlungsisolierung (üblicherweise als Superisolation bezeichnet) wird häufig zu diesem Zweck in Kryosystemen eingesetzt.

Eine mit Ventil versehene Verbindungsleitung 6 verbindet die unteren Enden von Reservoir und Doppelwand. Über diese Verbindungsleitung kann mit Hilfe des Ventils 5 je nach dem Vorzeichen der Druckdifferenz zwischen der Doppelwand 1 und dem Reservoir 2 eine Füllung oder Entleerung der nach außen wirksamen Wand ohne thermische Leitungsverluste vorgenommen werden.

Eine zusätzliche Verbindungsleitung 7 führt vom oberen Ende des Reservoirs zum unteren Ende der Doppelwand. In dieser Leitung 7 ist ein Ventil vorgesehen, das beim Kaltfahren geöffnet wird und eine Ausnutzung von Kaltgas zur Vorkühlung der Doppelwand zuläßt. Die gesamte Anordnung wird von einer äußeren Flüssig-Heliumquelle über die Leitung 9 gefüllt. Gasauslässe 10 und 11 der Doppelwand bzw. des Reservoirs können mit einem Steuersystem verbunden sein, mit dessen Hilfe eine für den Füll-oder Entleerungsvorgang erforderliche Druckdifferenz zwischen den Räumen 1 und 2 erzeugt wird.

Die gesamte Anordnung dient insbesondere als Kaltfläche einer Kryopumpe und ist dann von einem gasdurchlässigen Wärmestrahlungsschild (LN_{z}-Baffle) 12 umgeben, der sich auf Flüssigstickstofftemperatur befindet. Dieser Wärmestrahlungsschild ist vorzugsweise wie in der DE-A-29 07 055 angegeben ausgebildet.

Beim Betrieb der vorstehend beschriebenen Anordnung ergeben sich, wiebereits angedeutet, folgende Vorteile :

Durch das praktisch verlustfreie Nachfüllen von 2 nach 1 kann der Nachfüllvorgang quasikontinuierlich sein, wodurch eine Helium-Bevorratung in der Doppelwand selbst entfällt ; damit werden auch Heliumverluste durch schnelles Verdampfen bei Vakuumeinbruch in dem die Kryopumpe aufzunehmenden Rezipienten minimalisiert.

Dieser Rezipient kann ohne Rücktransfer des Flüssig-Heliums in ein externes Reservoir belüftet werden. Das Flüssig-Helium verbleibt in den internen Reservoirs der Kryopumpen.

Im Standby-Betrieb kann das Flüssig-Helium aus der Doppelwand 1 in das Reservoir 2 zurückgeleitet werden, wodurch die Verluste auf die eines handelsüblichen He-Dewars (0,5 I/Tag) reduziert werden, und zwar ohne Rücksicht auf die Größe der Kaltfläche, wohingegen Systeme herkömmlicher Bauart Standby-Verluste von 0,5 )/qm.h aufweisen.

## Patentansprüche

1. Kaltfläche, insbesondere für Kryopumpen, gebildet durch die gekühlte(n) Seite(n) einer zumindest teilweise mit flüssigem Helium gefüllten bzw. beaufschlagten (Doppel)-Wand (1), dadurch gekennzeichnet, daß die LHe-beaufschlagte (Doppel)-Wand (1) als Doppelmantel für ein LHe-Reservoir (2) ausgebildet ist, das vom Doppelmantel durch einen wärmeisolierten insbesondere evakuierten Zwischenraum (3) getrennt und mit ihm über eine mit Ventil (5) versehene LHe-Leitung (6) verbunden ist, die vom annähernd tiefsten Punkt des Doppelmantels (1) zum annähernd tiefsten Punkt des Reservoirs (2) führt.

2. Kaltfläche nach Anspruch 1, gekennzeichnet durch eine mit Ventil (8) versehene Verbindungsleitung (7) zwischen dem oberen Ende des LHe-Reservoirs (2) und dem unteren Ende der (Doppel)-Wand (1).

3. Kaltfläche nach Anspruch 1 oder 2, gekennzeichnet durch einen Gasauslaß (10) am oberen Ende der (Doppel)-Wand (1).

4. Kaltfläche nach einem der vorangehenden Ansprüche, gekennzeichnet durch einen Gasauslaß (11) am oberen Enden des Reservoirs (2).

5. Kaltfläche nach Ansprüche 3 und 4, gekennzeichnet durch eine äußere Verbindung der beiden Gasauslässe (10, 11) mit einem System zur Erzeugung einer Druckdifferenz.

6. Kaltfläche nach einem der vorangehenden Ansprüche, gekennzeichnet durch ein Kryosorptionsmittel (4) im Zwischenraum (3).

7. Kaltfläche nach einem der vorangehenden Ansprüche, gekennzeichnet durch Wärmestrahlungsschilde (13) im Zwischenraum (3).

8. Kryopumpe mit einer von flüssigem Kältemittel beaufschlagten Kaltfläche, die von einem Wärmestrahlungsschild (12) umgeben wird, gekennzeichnet durch eine Kaltfläche nach einem der vorangehenden Ansprüche.

## Claims

1. Cold surface, more particularly for cryopumps, formed by the cooled side or sides of a (double) wall (1) which is supplied with or filled with liquid helium at least partly, characterised in that the (double) wall (1) supplied with LHe is constructed as a double casing for a LHe reservoir (2) which is separated from the double casing by a heat-insulated, more particularly evacuated, intermediate chamber (3), and is connected thereto by means of a LHe conduit (6) which is provided with valve means (5) and which leads from approximately the lowest point of the double casing (1) to approximately the lowest point of the reservoir (2).

2. Cold surface according to claim 1, characterised by a connecting conduit (7), provided with valve means (8), between the upper end of the LHe reservoir (2) and the lower end of the (double) wall (1).

3. Cold surface according to claim 1 or 2, characterised by a gas outlet (10) at the upper end of the (double) wall (1).

4. Cold surface according to one of the preceding claims, characterised by a gas outlet (11) at the upper end of the reservoir (2).

5. Cold surface according to claims 3 and 4, characterised by an external connection of the two gas outlets (10, 11) with a system for producing a pressure difference.

6. Cold surface according to one of the preceding claims, characterised by a cryosorption agent (4) In the intermediate chamber (3).

7. Cold surface according to one of the preceding claims, characterised by heat radiation shields (13) in the intermediate chamber (3).

8. Cryopump having a cold surface which is acted upon by liquid refrigerating agent and which is surrounded by a heat radiation shield (12), characterised by a cold surface according to one of the preceding claims.

## Revendications

1. Surface froide, notamment pour pompes cryogéniques, formée par la ou les faces refroidie(s) d'une paroi (1) (double) emplie ou alimentée au moins partiellement d'hélium liquide, caractérisée en ce que la paroi (1) (double) alimentée en He liquide est agencée en enveloppe double pour un réservoir (2) d'He liquide, séparé de l'enveloppe double par une chambre intermédiaire (3) isolée thermiquement, notamment mise sous vide, et communique avec le réservoir (2) par l'intermédiaire d'un conduit (6) pour He liquide, muni d'une vanne (5) et allant du point à peu près le plus bas de l'enveloppe double (1) au point à peu près le plus bas du réservoir (2).

2. Surface froide suivant la revendication 1, caractérisée par un conduit de mise en communication (7) muni d'une vanne (8) et disposé entre l'extrémité supérieure du réservoir (2) à hélium liquide et l'extrémité inférieure de la paroi (1) (double).

3. Surface froide suivant la revendication 1 ou 2, caractérisée par une sortie (10) pour le gaz, à l'extrémité supérieure de la paroi (1) (double).

4. Surface froide suivant l'une des revendications précédentes, caractérisée, par une sortie (11) pour le gaz, à l'extrémité supérieure du réservoir (2).

5. Surface froide suivant les revendications 3 et 4, caractérisée par une mise en communication extérieure des deux sorties (10, 11) pour le gaz, avec un système pour produire une différence de pression.

6. Surface froide suivant l'une des revendications précédentes, caractérisée par un moyen de cryosorption (4) dans la chambre intermédiaire (3).

7. Surface froide suivant l'une des revendications précédentes, caractérisée par un bouclier (13) contre le rayonnement calorifique dans la chambre intermédiaire (3).

8. Pompe cryogénique ayant une surface froide alimentée par un agent frigorigène liquide, et entourée par un bouclier (12) contre le rayonnement calorifique, caractérisée par une surface froide suivant l'une des revendications précédentes.
